# FASCICULE DE BREVET EUROPEEN

(11) **EP 0 485 338 B1**
(45) Date de publication et mention de la délivrance du brevet: **08.06.1994**
(21) Numéro de dépôt: 91810839.0
(22) Date de dépôt: 30.10.1991
(51) Int. Cl.: A63C 7/10

(54) **Ski muni d'un dispositif d'arrêt ou frein**
Ski mit einer Stoppvorrichtung oder Bremse
Ski with a stopping device or brake

(30) Priorité: 05.11.1990 FR 9013662
(43) Date de publication de la demande: 13.05.1992
(73) Titulaire: SKIS ROSSIGNOL S.A., F-38509 Voiron Cédex (FR)
(72) Inventeur: Horn, Hans, CH-3011 Berne (CH)
(74) Mandataire: Meylan, Robert Maurice

(56) Documents cités:
- DE-A- 2 513 188
- DE-A- 2 632 850
- FR-A- 2 306 720
- FR-A- 2 467 611

## Description

La présente invention concerne une fixation de ski de sécurité équipée d'un dispositif d'arrêt de ski constitué d'au moins un élément d'arrêt articulé sur un côté de la fixation et maintenu dans une position opérante par un moyen élastique et d'au moins une pédale d'actionnement indépendante de l'élément d'arrêt et ayant pour fonction de relever l'élément d'arrêt dans une position inopérante lors du chaussage.

Dans la plupart des dispositifs d'arrêt ou freins de skis connus, par exemple des publications EP 0 076 176 et 0 264 664, ainsi que de nombreuses publications antérieures, l'ensemble élément d'arrêt et pédale constitue un tout fabriqué séparément et destiné à être fixé sur le ski ou sur la fixation. La pédale d'actionnement fait donc partie du dispositif et elle est solidaire de l'élément d'arrêt. Cette conception a été considérée jusqu'ici comme la plus appropriée.

Du document FR-A-2 306 720, on connaît cependant une fixation à plaque détachable du ski dans laquelle la pédale est montée sur la plaque, tandis que l'élément d'arrêt est monté sur le ski. Comme la pédale est articulée dans une découpe médiane de la plaque, un déclenchement de la plaque en torsion est toutefois gêné par l'élément d'arrêt si le talon de la chaussure est légèrement soulevé. Cette disposition n'est donc pas judicieuse dans tous les cas. Elle nécessite en outre un ajustement de la position relative de l'élément d'arrêt et de la pédale par le détaillant lors du montage de la fixation.

La présente invention a pour but de réaliser une fixation de ski de sécurité prééquipée d'un dispositif d'arrêt en cas de déclenchement et ne nécessitant donc aucun montage auxiliaire, ni ajustement de position des éléments de ce dispositif lors du montage de la fixation sur le ski. La fixation peut être de tout type.

La fixation selon l'invention est définie à la revendication 1.

L'élément de frein et la pédale peuvent être montés chacun sur l'élément de la fixation le mieux adapté à le recevoir. En montant notamment la pédale sur un élément de la fixation se déplaçant avec la chaussure lors du déclenchement de la fixation, il est possible de réduire le mouvement relatif entre la pédale et la semelle de la chaussure et par conséquent de réduire l'effet d'entrave au glissement de la pédale sur la chaussure. Aucun ajustement n'est nécessaire lors du montage de la fixation sur le ski.

Pédale et élément d'arrêt étant traités séparément, il est possible de simplifier chacune de ces pièces, la pédale pouvant être constituée d'une simple plaque en matière synthétique glissant sur un bras de levier de l'élément d'arrêt. Ce frottement glissant est facile à maîtriser et il peut être maintenu dans des valeurs très faibles.

Des formes d'exécution seront maintenant décrites, à titre d'exemple, en relation avec les dessins annexés dans lesquels :

La figure 1 est une vue latérale partielle d'un ski et de la partie arrière d'une fixation de sécurité à plaque munie d'un dispositif d'arrêt, en position déclenchée, en l'absence de chaussure.

La figure 2 est une demi-vue du même dispositif vu selon l'axe du ski.

La figure 3 représente un autre mode de montage du dispositif d'arrêt.

La figure 1 représente la partie arrière d'une fixation de ski de sécurité à plaque telle que décrite en détail dans la demande de brevet FR 2 643 566 de la requêrante. On reconnaît une plaque sous-pied 1 montée pivotante en sa partie centrale sur un ski 2 et portant à l'arrière, une talonnière 3 munie d'une mâchoire 4 articulée sur la talonnière et destinée à maintenir le talon d'une chaussure 5. Comme décrit dans la demande de brevet FR 2 643 566, la talonnière 3 est montée pivotante sur la plaque 1 autour d'un axe vertical.

Sur la plaque 1, de chaque côté de celle-ci, est monté un élément d'arrêt 6 actionnable au moyen d'une pédale 7 articulée sur la talonnière 3 autour d'un axe 8. Chacun des élément d'arrêt 6 est constitué de deux tiges métalliques 9 et 10 reliées entre-elles par une griffe 11 en matière synthétique dans laquelle les tiges 9 et 10 sont noyées. En partant de la griffe 11, les tiges 9 et 10 sont tout d'abord rectilignes et gauches l'une par rapport à l'autre. La tige 9 présente ensuite un coude 9a suivi d'une partie intermédiaire 9b rectiligne oblique constituant l'axe d'articulation de l'élément d'arrêt sur la plaque 1. Cette partie 9b est suivie d'une partie 9c coudée en forme de manivelle et constituant un levier sur lequel agit la pédale d'actionnement 7.

L'extrémité 10a de l'autre tige est également coudée et s'appuie, avec une légère pression, dans une cavité 12 ménagée dans la face latérale de la plaque 1. Le point d'appui de l'extrémité 10a est situé au-dessous et en arrière de l'axe 9b et la légère pression sur le dispositif d'arrêt maintient celui-ci dans une position oblique telle que représentée aux figures 1 et 2. Dans cette exécution, l'élasticité de l'élément d'arrêt est assurée par la griffe 11, mais elle pourrait être assurée par tout autre moyen.

Lorsque le skieur chausse le ski, la semelle de la chaussure actionné la pédale 7, laquelle, par sa face inférieure concave 7a, actionne le levier 9c de l'élément d'arrêt en entraînant celui-ci en rotation autour de son axe oblique 9b. La face latérale de la plaque 1 s'oppose toutefois à la libre rotation de la tige 10 autour de l'axe 9b obligeant l'élément d'arrêt à se déformer, cette déformation se faisant par la déformation élastique de la griffe en matière synthétique 11. La cavité 12 réduit en outre les possibilités de glissement de l'extrémité 10a sur la face latérale de la plaque 1, augmentant ainsi la déformation de l'élément d'arrêt. Compte tenu de l'orientation de l'axe 9b de l'élément d'arrêt, celui-ci vient se placer parallèlement à l'axe du ski, de sorte qu'à partir d'un certain angle de rotation, l'extrémité 10a de la tige a tendance à s'échapper de la cavité 12 et glisse sur le côté de la plaque 1. La tension est toutefois maintenue, voire augmentée par une butée 13 située en dessous de l'axe 9b. Dans cette position, l'énergie élastique accumulée dans l'élément d'arrêt est maximale.

Lorsque la chaussure quitte la fixation en cas de chute ou de déchaussage volontaire, l'un ou les deux éléments d'arrêt 6 sont libérés et viennent se placer dans la position représentée aux figures 1 et 2, la griffe 11 venant se planter dans la neige pour immobiliser le ski.

Lors d'un déclenchement de la fixation de sécurité en torsion, la talonnière 3 est entraînée en rotation par la chaussure 5. La pédale 7 étant montée sur la talonnière 3, elle suit la chaussure dans son mouvement en réduisant le déplacement relatif entre la chaussure et la pédale, maintenant la résistance due aux frottements à une valeur minimale. La pédale 7 glisse sur la partie 9c des éléments d'arrêt. Si la pédale 7 est réalisée en plastique et les tiges 9 en métal, le frottement de la pédale 7 sur les tiges 9 peut être parfaitement maîtrisé et maintenu à une valeur très basse. Ceci est d'autant plus avantageux que la semelle de la chaussure est dégradée.

On relève que la fixation constitue un ensemble complètement équipé indépendamment du ski, ce qui facilite le montage de la fixation sur le ski.

La figure 3 représente schématiquement une fixation à plaque sous-pied 18 comportant une talonnière 19, pivotante ou non, et une butée avant 20 montée pivotante sur la plaque 18. Dans ce cas, les éléments d'arrêt 6 sont articulés sur la plaque 18, comme dans la première forme d'exécution, tandis que la pédale 7 est montée sur la butée avant pivotante 20. Ce montage présente les mêmes avantages que celui des figures 1 et 2.

L'élément d'arrêt représenté aux figures 1 et 2 n'est bien entendu qu'un exemple d'exécution. Il pourrait être remplacé par tout autre exécution telle qu'un élément constitué d'une seule tige métallique élastique en forme d'épingle à cheveux ou un dispositif comportant un ressort auxiliaire. Dans certains cas on pourrait avoir un seul élément d'arrêt.

## Revendications

1. Fixation de ski de sécurité équipée d'un dispositif d'arrêt de ski constitué d'au moins un élément d'arrêt (6) articulé sur un côté de la fixation et maintenu dans une position opérante par un moyen élastique et d'au moins une pédale d'actionnement (7) indépendante de l'élément d'arrêt et ayant pour fonction de relever l'élément d'arrêt dans une position inopérante lors du chaussage, caractérisée en ce que la pédale (7) et l'élément d'arrêt (6) sont montés sur des parties de la fixation (1, 3; 18, 20) différentes et mobiles l'une relativement à l'autre dans un plan horizontal.

2. Fixation de ski selon la revendication 1, comprenant une plaque pivotante portant une talonnière elle-même montée pivotante sur la plaque, caractérisée en ce que la pédale (7) est montée sur la talonnière (3) et l'élément d'arrêt sur la plaque (1).

3. Fixation de ski selon la revendication 1, comprenant une plaque portant une butée avant pivotante (20), caractérisée en ce que la pédale (7) est montée sur la butée avant (20) et l'élément d'arrêt sur la plaque (18).

## Patentansprüche

1. Sicherheitsskibindung mit einer Skistoppvorrichtung, die aus wenigstens einem Stopperelement (6) besteht, das an einer Seite der Bindung angelenkt ist und durch ein elastisches Mittel in der Betriebsstellung gehalten wird, und mit wenigstens einem Betätigungspedal (7), das vom Stopperelement unabhängig ist und dazu dient, das Stopperelement beim Einstieg in die Bindung in eine unwirksame Stellung anzuheben, dadurch gekennzeichnet, dass das Pedal (7) und das Stopperelement (6) an verschiedenen Teilen der Bindung (1, 3; 18, 20) montiert sind, welche relativ zueinander in einer horizontalen Ebene beweglich sind.

2. Skibindung nach Anspruch 1, mit einer drehbaren Fussplatte, die eine Fersenautomatik trägt, welche selber drehbar auf der Fussplatte montiert ist, dadurch gekennzeichnet, dass das Pedal (7) auf der Fersenautomatik (3) und das Stopperelement auf der Fussplatte (1) montiert sind.

3. Skibindung nach Anspruch 1, mit einer Fussplatte, die einen drehbaren Vorderbacken (20) trägt, dadurch gekennzeichnet, dass das Pedal (7) an dem Vorderbacken (20) und das Stopperelement an der Fussplatte (18) montiert sind.

## Claims

1. Ski safety binding with a stopping device consisting of at least a stopping member (6) articulated on one side of the binding and maintained in an inoperative position by a resilient means and further of at least an actuating pedal (7) which is independent from the stopping member and which has the function of raising-up the stopping member to an inoperative position when the foot is put onto the binding, characterized in that the pedal (7) and the stopping member (6) are mounted on different parts (1, 3; 18, 20) of the binding, said different parts being further relatively movable against one another in a horizontal plane.

2. Ski binding according to claim 1, comprising a pivotable sole plate carrying a heel holder which is itself mounted pivotably on the plate, characterized in that the pedal (7) is mounted on the heel holder (3) and the stopping member is mounted on the plate (1).

3. Ski binding according to claim 1, comprising a sole plate carrying a pivotable front unit (20), characterized in that the pedal (7) is mounted on the front unit (20) and the stopping member is mounted on the plate (18).
